# FASCICULE DE BREVET EUROPEEN

(11) **EP 2 843 153 B1**
(45) Date de publication et mention de la délivrance du brevet: **11.05.2016**
(21) Numéro de dépôt: 14181855.9
(22) Date de dépôt: 21.08.2014
(51) Int. Cl.: E04F 15/10, E04F 15/02

(54) **Dalle autobloquante pour revetements de sol**
Verbundpflasterstein für Bodenbeläge
Self-locking slab for floor coverings

(30) Priorité: 03.09.2013 FR 1358390
(43) Date de publication de la demande: 04.03.2015
(73) Titulaire: GERFLOR, 69100 Villeurbanne (FR)
(72) Inventeur: Ceysson, OLivier, 84500 BOLLENE (FR); Cousin, Pascal, 26000 VALENCE (FR)
(74) Mandataire: Cabinet Laurent & Charras

(56) Documents cités:
- US-A1- 2003 093 964

## Description

### DOMAINE TECHNIQUE

La présente invention concerne le domaine des revêtements de sol et plus particulièrement une dalle pour revêtements de sol, du type en forme de parallélogramme et comprenant sur les quatre côtés des moyens d'assemblage mâle en saillies en complémentarité d'assemblage avec des moyens d'assemblage femelle définis entre deux moyens d'assemblage mâle, permettant une pose des dalles sans qu'il soit nécessaire de visualiser le détrompeur visuel imprimé ou gravé sur la face inférieure de la dalle.

### ART ANTERIEUR

Dans le domaine des revêtements de sol, il est bien connu des dalles de revêtement de sol de forme carré ou rectangulaire comprenant sur ses quatre côtés de moyens d'assemblage mâle et/ou femelle coopérant avec des moyens d'assemblage complémentaires femelle et/ou mâle d'une dalle adjacente.

De telles dalles sont notamment représentées sur les figures 1 et 2. Chaque dalle (1) présente une forme de carré qui comprend sur les quatre côtés des moyens d'assemblage mâle (2) en saillies en complémentarité d'assemblage avec des moyens d'assemblage femelle (3) définis entre deux moyens d'assemblage mâle (2). Ces moyens d'assemblage mâle (2) et femelle (3) présentent une forme générale de trapèze et plus particulièrement de queue d'aronde dont les arrêtes sont arrondies. Les quatre côtés de la dalle (1) sont strictement identiques de sorte que, lors de l'assemblage n'importe quel côté d'une dalle (1) peut être assemblé à l'un quelconque des côtés d'une dalle (1) adjacente.

Ces dalles sont posées flottantes et comportent, usuellement, un décor teinté dans la masse de sorte qu'il est nécessaire de poser lesdites dalles suivant un sens de pose défini afin que le décor soit homogène sur toute la surface posée. A cet effet, un détrompeur visuel (4), en référence aux figures 1 et 2, présentant la forme d'une flèche indiquant le sens de pose est gravé ou imprimé sur la face inférieure de chaque dalle (1). Lors de la pose, l'opérateur doit préalablement retourner la dalle (1) pour connaître le sens de pose de ladite dalle (1) ce qui grève considérablement le temps de pose et, in fine, le coût de la pose du revêtement de sol. Par ailleurs, malgré la présence du détrompeur visuel (4), une erreur sur le sens de la pose d'une ou plusieurs dalles peut arriver. De plus, le détrompeur visuel de la face inférieure des dalles peut être effacé ce qui peut être source d'une erreur de pose.

Le document US 2003/0093964 A1 divulgue une dalle avec les caracteristiques du preambule de la revendication 1.

### EXPOSE DE L'INVENTION

L'un des buts de l'invention est donc de remédier à ces inconvénients en proposant une dalle de revêtement de sol de conception simple et peu onéreuse, permettant une pose rapide et aisée et procurant un sens de pose unique de sorte qu'il ne soit plus nécessaire d'utiliser un détrompeur visuel pour déterminer le sens de pose.

A cet effet et conformément à l'invention, il est proposé une dalle pour revêtements de sol, du type en forme de parallélogramme et comprenant sur les quatre côtés des moyens d'assemblage mâle en saillies en complémentarité d'assemblage avec des moyens d'assemblage femelle définis entre deux moyens d'assemblage mâle, les moyens d'assemblage mâle (2) étant identiques sur les quatre côtés de la dalle (1) ; ladite dalle est remarquable en ce que les moyens d'assemblage mâle de deux côtés opposés de la dalle sont décalés entre eux d'un demi pas et en ce que les moyens d'assemblage mâle de deux côté adjacents sont décalés entre eux d'une valeur non nulle et différente d'un demi pas ou d'un pas, ou un de leur multiple, ledit pas correspondant à la distance entre la crête de deux moyens d'assemblage mâle adjacent d'un même côté de la dalle, de sorte que les moyens d'assemblage de l'un des côtés d'une dalle n'est susceptible de s'emboiter avec les moyens d'assemblage femelle que d'un seul côté d'une dalle adjacente sans qu'il y ait de décalage entre les bords des deux dalles adjacentes.

Cet agencement particulier des moyens d'assemblage mâles sur les différents côtés de la dalle implique que la pose des dalles ne peut se faire que suivant un seul sens de pose, en effet, les moyens d'assemblage de l'un des côtés d'une dalle n'est susceptible de s'emboiter avec les moyens d'assemblage femelle que d'un seul côté d'une dalle adjacente sans qu'il y ait de décalage entre les bords des deux dalles adjacentes, de sorte qu'il n'est plus nécessaire d'apposer une marque sous les dalles indiquant le sens de pose. Par ailleurs, les dalles suivant l'invention permettent de réaliser différents calepinages pour la réalisation de sols divers et variés en utilisant des dalles présentant des motifs et/ou des décors différents par exemple.

Lesdits moyens d'assemblage mâle (2) présentent un pas compris entre 50 et 80 mm et en ce que les moyens d'assemblage mâle (2) de deux côtés adjacents sont décalés entre eux d'une valeur comprise entre 10 et 70 mm de telle sorte que le plus petit moyen d'assemblage mâle (2) s'étendant à l'un angles de la dalle présente une largeur supérieure ou égale à 10 mm.

De préférence, les moyens d'assemblage mâle de deux côté adjacents sont décalés entre eux d'une valeur d'un tiers de pas.

Par ailleurs, le pas des moyens d'assemblage mâle de chaque côté de la dalle est constant et les pas des moyens d'assemblage mâle de chaque côté de la dalle sont égaux.

De plus, chaque moyen d'assemblage mâle consiste en une saillie en forme de queue d'aronde et les arrêtes de ladite queue d'aronde formant ledit moyen d'assemblage sont de préférence arrondies.

De préférence, la valeur dudit pas est compris entre 1/6 et 1/10 de la longueur d'un côté de la dalle et ladite dalle présente une forme de carré.

Préférentiellement, le pas est de 60 mm et le plus petit moyen d'assemblage mâle s'étendant à l'un angles de la dalle présente une largeur de 13 mm.

### DESCRIPTION SOMMAIRE DES FIGURES

D'autres avantages et caractéristiques ressortiront mieux de la description qui va suivre d'une unique variante d'exécution, donnée à titre d'exemple non limitatif, du conforme à l'invention, en référence aux dessins annexés sur lesquels :
- la figure 1 est une vue de dessus d'une dalle de revêtement de sol de l'art antérieur,
- la figure 2 est une vue de dessus d'un assemblage de plusieurs dalles de revêtement de sol de l'art antérieur,
- la figure 3 est une vue en perspective d'une dalle de revêtement de sol suivant l'invention,
- la figure 4 est une vue de dessus d'une dalle de revêtement de sol suivant l'invention,
- la figure 5 est une vue de dessus d'un assemblage de plusieurs dalles de revêtement de sol suivant l'invention.

### DESCRIPTION DETAILLEE DE L'INVENTION

Dans la suite de la description du suivant l'invention, les mêmes références numériques désignent les mêmes éléments. Les différentes vues ne sont pas nécessairement tracées à l'échelle.

En référence à la figure 3, la dalle autobloquante (1), constituant un revêtement de sol, suivant l'invention est de forme carrée et est, de préférence, réalisée selon une structure composite multi-couches. Chaque dalle (1) est réalisée selon une structure composite multi-couches incluant trois couches ou strates (5,6,7) superposées et reliées entre elles par tous moyens de liaison appropriés, tels que par collage par exemple. La couche inférieure (5) dite de support peut être en matière plastique, en polychlorure de vinyle ou un matériau composite, ou à base de bois, ou autre constitution. La couche centrale (6) dite de renfort peut être en matière plastique, en polychlorure de vinyle ou un matériau composite, ou à base de bois, ou autre constitution, et comporte une armature constituée d'un tissu en fibres de verre bien connu de l'homme du métier de sorte que la dalle (1) présente une grande résistance à l'usure dans le temps notamment. La couche supérieure (7) dite de décor est réalisée en tous matériaux, plastiques ou autres et comporte un décor teinté dans la masse.

Il est bien évident que la dalle (1) suivant l'invention pourra être obtenue à partir d'une seule couche sans pour autant sortir du cadre de l'invention

Cette dalle (1) et un ensemble de dalles résultant pourront être posés flottantes sur tous supports, neufs ou en rénovation, les supports neufs étant à base hydraulique, dalle et chape en béton, à base de bois, panneaux pré-fabriqués, à base de plâtre ou autres, et les supports en rénovation étant, par exemple, du carrelage, du parquet, de la moquette aiguilletée, des sols plastiques, du linoléum, du béton peint, de la résine coulée ou autres.

En référence aux figures 3 et 4, chaque dalle (1) présente une forme de carré qui comprend sur les quatre côtés des moyens d'assemblage mâle (2) en saillies en complémentarité d'assemblage avec des moyens d'assemblage femelle (3) définis entre deux moyens d'assemblage mâle (2). Ces moyens d'assemblage mâle (2) et femelle (3) présentent une forme générale de trapèze et plus particulièrement de queue d'aronde dont les arrêtes sont arrondies.

Il va de soi que les moyens d'assemblage mâle (2), et par conséquent les moyens d'assemblage femelle (3), pourront présenter une forme différente sans pour autant sortir du cadre de l'invention.

Selon une caractéristiques essentielle de la dalle (1) suivant l'invention, les moyens d'assemblage mâle (2) de deux côtés opposés de la dalle (1) sont décalés entre eux d'un demi pas et les moyens d'assemblage mâle (2) de deux côté adjacents sont décalés entre eux d'une valeur non nulle et différente d'un demi pas ou d'un pas, ou un de leur multiple, de sorte que les moyens d'assemblage de l'un des côtés d'une dalle n'est susceptible de s'emboiter avec les moyens d'assemblage femelle que d'un seul côté d'une dalle adjacente sans qu'il y ait de décalage entre les bords des deux dalles adjacentes. On observera que l'on entend par « pas » la distance entre la crête de deux moyens d'assemblage mâle (2) adjacents d'un même côté de la dalle (1).

Cet agencement particulier des moyens d'assemblage mâle (2) sur les différents côtés de la dalle (1) implique que la pose des dalles (1), en référence à la figure 5, ne peut se faire que suivant un seul sens de pose. En effet, les moyens d'assemblage mâle (2) de l'un des côtés d'une dalle (1) n'est susceptible de s'emboiter avec les moyens d'assemblage femelle (3) que d'un seul côté d'une dalle (1) adjacente sans qu'il y ait de décalage entre les bords des deux dalles (1) adjacentes, de sorte qu'il n'est plus nécessaire d'apposer une marque sous les dalles (1) indiquant le sens de pose. On notera, à cet égard, que les parties des quatre angles de la dalle (1) présentent des formes différentes et la formation des moyens d'assemblage mâle et/ou femelle au niveau des angles des dalles (1) assemblées découlent de l'assemblage de deux panneaux consécutifs.

Dans cet exemple particulier de réalisation, les moyens d'assemblage mâle (2) de deux côté adjacents sont décalés entre eux d'une valeur d'un tiers de pas. Par ailleurs, le pas des moyens d'assemblage mâle (2) de chaque côté de la dalle (1) est constant et les pas des moyens d'assemblage mâle (2) de chaque côté de la dalle (1) sont égaux. De préférence, la valeur dudit pas est compris entre 1/6 et 1/10 de la longueur d'un côté de la dalle (1) et, de préférence entre 1/8 et 1/9 de la longueur d'un côté de la dalle (1).

De préférence, on choisira des moyens d'assemblage mâle (2) présentant un pas compris entre 50 et 80 mm et un décalage entre les moyens d'assemblage mâle (2) de deux côtés adjacents d'une valeur comprise entre 10 et 70 mm de telle sorte que le plus petit moyen d'assemblage mâle (2) s'étendant à l'un angles de la dalle présente une largeur supérieure ou égale à 10 mm. Ainsi, les moyens d'assemblage mâle (2) situés à l'un des angles de la dalle (1) présente une rigidité suffisante évitant toute détérioration lors de la pose des dalles (1).

Préférentiellement, le pas est de 60 mm et le plus petit moyen d'assemblage mâle (2) s'étendant à l'un angles de la dalle présente une largeur de 13 mm.

On notera que les dalles suivant l'invention permettent avantageusement la réalisation de différents calepinages. Ainsi, il est possible de réaliser un grand nombre de de sols divers et variés en utilisant des dalles présentant des motifs et/ou des décors différents par exemple.

Enfin, il est bien évident que les exemples que l'on vient de donner ne sont que des illustrations particulières et en aucun cas limitatif quant au domaine d'application de l'invention.

## Revendications

1. Dalle (1) pour revêtements de sol, du type en forme de parallélogramme et comprenant sur les quatre côtés des moyens d'assemblage mâle (2) en saillies en complémentarité d'assemblage avec des moyens d'assemblage femelle (3) définis entre deux moyens d'assemblage mâle (2), les moyens d'assemblage mâle (2) étant identiques sur les quatre côtés de la dalle (1), les moyens d'assemblage mâle (2) de deux côtés opposés de la dalle (1) sont décalés entre eux d'un demi pas, ledit pas correspondant à la distance entre la crête de deux moyens d'assemblage mâle (2) adjacents d'un même côté de la dalle (1), ***caractérisée* en ce que** les moyens d'assemblage mâle (2) de deux côté adjacents sont décalés entre eux d'une valeur non nulle et différente d'un demi pas ou d'un pas, ou un de leur multiple, de sorte que les moyens d'assemblage mâle (2) de l'un des côtés d'une dalle (1) n'est susceptible de s'emboiter avec les moyens d'assemblage femelle (3) que d'un seul côté d'une dalle (1) adjacente sans qu'il y ait de décalage entre les bords des deux dalles (1) adjacentes.

2. Dalle pour revêtements de sol suivant la revendication précédente ***caractérisée* en ce que** les moyens d'assemblage mâle (2) présentent un pas compris entre 50 et 80 mm et **en ce que** les moyens d'assemblage mâle (2) de deux côtés adjacents sont décalés entre eux d'une valeur comprise entre 10 et 70 mm de telle sorte que le plus petit moyen d'assemblage mâle (2) s'étendant à l'un angles de la dalle présente une largeur supérieure ou égale à 10 mm.

3. Dalle pour revêtements de sol suivant l'une quelconque des revendications 1 ou 2 ***caractérisée* en ce que** les moyens d'assemblage mâle (2) de deux côté adjacents sont décalés entre eux d'une valeur d'un tiers de pas.

4. Dalle pour revêtements de sol suivant l'une quelconque des revendications 1 à 3 ***caractérisée* en ce que** le pas des moyens d'assemblage mâle (2) de chaque côté de la dalle (1) est constant.

5. Dalle pour revêtements de sol suivant l'une quelconque des revendications 1 à 4 ***caractérisée* en ce que** les pas des moyens d'assemblage mâle (2) de chaque côté de la dalle (1) sont égaux.

6. Dalle pour revêtements de sol suivant l'une quelconque des revendications 1 à 5 ***caractérisée* en ce que** chaque moyen d'assemblage mâle (2) consiste en une saillie en forme de queue d'aronde.

7. Dalle pour revêtements de sol suivant la revendication 6 ***caractérisée* en ce que** les arrêtes de la queue d'aronde formant ledit moyen d'assemblage mâle (2) sont arrondies.

8. Dalle pour revêtements de sol suivant l'une quelconque des revendications 1 à 7 ***caractérisée* en ce que** la valeur dudit pas est compris entre 1/6 et 1/10 de la longueur d'un côté de la dalle (1).

9. Dalle pour revêtements de sol suivant l'une quelconque des revendications 1 à 8 ***caractérisée* en ce que** ladite dalle (1) présente une forme de carré.

10. Dalle pour revêtements de sol suivant l'une quelconque des revendications 2 à 9 ***caractérisée* en ce que** le pas est de 60 mm et le plus petit moyen d'assemblage mâle (2) s'étendant à l'un angles de la dalle présente une largeur de 13 mm.

## Patentansprüche

1. Platte (1) für Bodenbeläge, die die Form eines Parallelogramms aufweist und die auf allen vier Seiten nach außen weisende, männliche Verbindungsmittel (2) enthält, die formschlüssig mit zwischen zwei männlichen Verbindungsmitteln (2) ausgebildeten weiblichen Verbindungsmitteln (3) verbunden sind, wobei die männlichen Verbindungsmittel (2) auf allen vier Seiten der Platte (1) identisch sind und die männlichen Verbindungsmittel (2) der beiden einander gegenüberliegenden Seiten der Platte (1) zueinander um einen halben Zwischenraum versetzt sind und dieser Zwischenraum dem Abstand zwischen den Ausbuchtungen von zwei nebeneinander liegenden männlichen Verbindungsmitteln (2) jeweils auf einer gleichen Seite der Platte (1) entspricht, **dadurch gekennzeichnet, dass** die männlichen Verbindungsmittel (2) von zwei nebeneinander liegenden Seiten zueinander um einen um einen halben oder ganzen Zwischenraum oder ein Vielfaches davon abweichenden Wert ungleich Null versetzt sind, so dass die männlichen Verbindungsmittel (1) auf einer Seite einer Platte (1) nur auf einer Seite in die weiblichen Verbindungsmittel (3) einer daneben liegenden Platte (1) passen, ohne dass es an den Rändern der beiden nebeneinander liegenden Platten (1) zu einer Verschiebung kommt.

2. Platte für Bodenbeläge nach dem vorhergehenden Anspruch, **dadurch gekennzeichnet, dass** die männlichen Verbindungsmittel (2) einen Zwischenraum von 50 bis 80 mm aufweisen und dass die männlichen Verbindungsmittel (2) von zwei nebeneinander liegenden Seiten um einen Wert von 10 bis 70 mm versetzt sind, so dass das kleinste männliche Verbindungsmittel (2) an einer der Ecken der Platte eine Breite von größer oder gleich 10 mm aufweist.

3. Platte für Bodenbeläge nach einem der Ansprüche 1 oder 2, **dadurch gekennzeichnet, dass** die männlichen Verbindungsmittel (2) von zwei nebeneinander liegenden Seiten zueinander um einen Wert versetzt sind, der einem Drittel des Zwischenraums entspricht.

4. Platte für Bodenbeläge nach einem der Ansprüche 1 bis 3, **dadurch gekennzeichnet, dass** der Zwischenraum zwischen den männlichen Verbindungsmitteln (2) auf allen Seiten der Platte (1) konstant ist.

5. Platte für Bodenbeläge nach einem der Ansprüche 1 bis 4, **dadurch gekennzeichnet, dass** die Zwischenräume zwischen den männlichen Verbindungsmitteln (2) auf allen Seiten der Platte (1) gleich sind.

6. Platte für Bodenbeläge nach einem der Ansprüche 1 bis 5, **dadurch gekennzeichnet, dass** jedes männliche Verbindungsmittel (2) schwalbenschwanzförmig nach außen weist.

7. Platte für Bodenbeläge nach Anspruch 6, **dadurch gekennzeichnet, dass** die Kanten des Schwalbenschwanzes, welcher das männliche Verbindungsmittel (2) bildet, abgerundet sind.

8. Platte für Bodenbeläge nach einem der Ansprüche 1 bis 7, **dadurch gekennzeichnet, dass** der Wert des Zwischenraums 1/6 bis 1/10 der Seitenlänge der Platte (1) entspricht.

9. Platte für Bodenbeläge nach einem der Ansprüche 1 bis 8, **dadurch gekennzeichnet, dass** die Platte (1) eine quadratische Form aufweist.

10. Platte für Bodenbeläge nach einem der Ansprüche 2 bis 9, **dadurch gekennzeichnet, dass** der Zwischenraum 60 mm und das kleinste männliche Verbindungsmittel (2) an einer der Ecken der Platte eine Breite von 13 mm aufweist.

## Claims

1. Slab (1) for floor coverings, of the parallelogram-shaped type, and comprising on the four sides male assembly means (2) protruding for a form fitting connection with female assembly means (3) defined between two male assembly means (2), the male assembly means (2) being identical on the four sides of the slab (1), the male assembly means (2) of two opposite sides of the slab (1) being mutually offset by a half-pitch, said pitch corresponding to the distance between the crest of two male assembly means (2) adjacent on the same side of the slab (1), **characterized in that** the male assembly means (2) of two adjacent sides are offset from each other with a value non-zero and different from a half-pitch or a pitch, or being a multiple of them, so that the male assembly means (2) of one side of a slab (1) is capable of fitting with the female assembly means (3) on only one side of a slab (1) adjacent without any offset between the edges of the two slabs (1) adjacent.

2. Slab for floor coverings according to the previous claim, **characterized in that** the male assembly means (2) have a pitch between 50 and 80 mm and **in that** the male assembly means (2) of two adjacent sides are offset from each other with a value between 10 and 70 mm, so that the smallest male assembly means (2) extending to one of the corners of the slab has a width greater than or equal to 10 mm.

3. Slab for floor coverings according to any one of claims 1 or 2, **characterized in that** the male assembly means (2) of two adjacent sides are offset from each other with a value of a third of a pitch.

4. Slab for floor coverings according to any one of claims 1 to 3, **characterized in that** the pitch of the male assembly means (2) on each side of the slab (1) is constant.

5. Slab for floor coverings according to any one of claims 1 to 4, **characterized in that** the pitches of the male assembly means (2) on each side of the slab (1) are equal.

6. Slab for floor coverings according to any one of claims 1 to 5, **characterized in that** each male assembly means (2) consists of a dovetail-shaped protrusion.

7. Slab for floor coverings according to claim 6, **characterized in that** the edges of the dovetail forming said male assembly means (2) are rounded.

8. Slab for floor coverings according to any one of claims 1 to 7, **characterized in that** the value of said pitch is between 1/6 and 1/10 of the length of one side of the slab (1).

9. Slab for floor coverings according to any one of claims 1 to 8, **characterized in that** said slab (1) has a square shape.

10. Slab for floor coverings according to any one of claims 2 to 9, **characterized in that** the pitch is 60 mm, and the smallest male assembly means (2) extending to one of the corners of the slab has a width of 13 mm.
